# EUROPÄISCHE PATENTSCHRIFT

(11) **EP 0 057 371 B1**
(45) Veröffentlichungstag und Bekanntmachung des Hinweises auf die Patenterteilung: **16.04.1986**
(21) Anmeldenummer: 82100347.2
(22) Anmeldetag: 19.01.1982
(51) Int. Cl.: H01H 33/04, H01H 33/64

(54) **Verfahren zum Löschen von Schaltlichtbögen und Hochspannungs-Leistungschalter**
Method for extinguishing electric arcs and high voltage power circuit breaker
Procédé pour l'extinction des arcs de coupure et disjoncteur de puissance à haute tension

(30) Priorität: 30.01.1981 DD 227319; 21.09.1981 DD 233443; 21.09.1981 DD 233444
(43) Veröffentlichungstag der Anmeldung: 11.08.1982
(73) Patentinhaber: Institut "Prüffeld für elektrische Hochleistungstechnik", DDR-1130 Berlin (DD)
(72) Erfinder: Dienemann, Hold, Dr.rer.nat., DDR-1180 Berlin (DE); Anke, Ekkehard, Dr.-Ing., DDR-1130 Berlin (DE); Hänisch, Heinz, Dr.-Ing., DDR-1162 Berlin (DE); Mencke, Harald, Dr.-Ing., DDR-1156 Berlin (DE); Hess, Helmut, Dr.sc.nat., DDR-1156 Berlin (DE)
(74) Vertreter: Beetz & Partner Patentanwälte

## Beschreibung

Die Erfindung betrifft ein Verfahren zum Löschen von Schaltlichtbögen in einer mit Gas gefüllten Löschkammer von Hochspannungs-Leistungsschaltern für Wechselstrom und entsprechende Hochspannungs-Leistungsschalter, mit denen hohe Schaltleistungen mit einer Schaltstrecke unter Löschung des Schaltlichtbogens ohen Wiederzündung durch die wiederkehrende Spannung bei gleichzeitig geringem Energieaufwand innerhalb des Nulldurchgangs des Stroms realisierbar sind.

Für die Löschung von Schaltlichtbögen sind Löschverfahren bekannt, bei denen der Schaltlichtbogen mit einem Gas oder Gasgemisch (z. B. Luft, Schwefelhexafluorid) beströmt bzw. beblasen wird. Nach einer Trennung der Kontakte entsteht der durch eine Beblasung zu löschende Schaltlichtbogen. Die Beblasung der Schaltstrecke kann vor oder nach der Kontakttrennung einsetzen und sowohl quer oder längs zur Achse des Schaltlichtbogens erfolgen. Das hierzu erforderliche, unter Druck stehende Löschgas wird dazu entweder einem mit Druckgas gefüllten Behälter entnommen (DD-A-29 033), oder die Löschgasströmung wird durch einen mit einem beweglichen Kontakt der Schaltstrecke verbundenen Kolben innerhalb des Schalters selbst erzeugt (z. B. DE-B-2144 215).

Weiterhin ist es bekannt, die Löschgasströmung mittels des Energieinhaltes des Schaltlichtbogens selbst zu erzeugen, indem die Zersetzung von flüssigen oder festen Stoffen vorgesehen ist.

Durch die Beblasung der Schaltstrecke wird der Plasmazustand des brennenden Schaltlichtbogens verändert. Durch eine Kühlung des Lichtbogenplasmas wird die Leitfähigkeit herabgesetzt, so daß im Nulldurchgang des Stromes eine Löschung des Schaltlichtbogens erfolgt. Damit die wiederkehrende Spannung zu keiner erneuten Zündung des Schaltlichtbogens führt, wird der Kontaktabstand entsprechend gewählt, und gleichzeitig wird durch die Art des Gases un die Höhe des Gasdruckes die Spannungsfestigkeit der Schaltstrecke bestimmt.

Eine weitere Möglichkeit, die Gefahr des Wiederzündens des Schaltlichtbogens zu reduzieren, besteht darin, die Schaltstrecke auf eine Leistungstrennstelle und eine Spannungstrennstelle aufzuteilen. Außerdem können zur Erzielung höherer Schaltleistungen mehrere in Reihe liegende Schaltstrecken vorgesehen werden. Hierdurch hat jede Schaltstrecke unmittelbar nach dem Stromnulldurchgang einen bestimmten Spannungswert zu tragen.

Ein anderes bekanntes Verfahren benutzt für die Löschung des Schaltlichtbogens eine Vakuumkammer mit einem Innendruck von 1,3 - 10-¹ bis 1,3 - 10-0 Pa (10-!³ bis 10-8 Torr). Der Schaltlichtbogen brennt unter Vakuum im Metalldampf und führt unter der Wirkung des eigenen Magnetfeldes eine, meist kreisende, Bewegung aus. Der Metalldampf kondensiert an dafür vorgesehenen metallischen Schirmen, was im Nulldurchgang des Stromes bei der hier vorliegenden verringerten Ladungsträgerdichte zur Löschung des Schaltlichtbogens führt.

Ferner bekannt ist es, durch den nach der Kontakttrennung entstandenen Schaltlichtbogen eine Flüssigkeit zu verdampfen. Nachdem sich eine hinreichend hoher Druck aufgebaut hat, wird für eine plötzliche Entspannung des Gasvolumens gesorgt. Der Dampf kondensiert in feinen Tröpfchen und verringert durch Anlagerung die Beweglichkeit der freien Ladungsträger, so daß ihre Beschleunigung stark behindert wird, wodurch der Schaltlichtbogen erlischt.

Für die Konstruktion von Schaltkammern mit hohen Nennspannungen hat sich bisher praktisch nur das erstgenannte Verfahren, den Schaltlichtbogen in Wechselwirkung mit einem Gasstrom zu bringen, als geeignet erwiesen. Alle anderen Verfahren und Schaltprinzipien wurden bisher vorwiegend nur für Mittelspannungsschalter angewendet. '

Die Beströmung mit einem Löschgas erfordert jedoch einen großen technischen Aufwand für die zentrale Verdichtung und Speicherung oder für die Druckerzeugung während des Ausschaltvorganges. Däs Löschprinzip, das die Zersetzung eines Stoffes ausnutzt, hat den Nachteil, daß häufige Revisionen in kurzen Zeitabständen erforderlich sind. Ein weiterer Nachteil besteht darin, daß zwecks Ableitung der Zersetzungsprodukte die Schaltkammer mit einem sie umgebenden Raum in Verbindung stehen muß.

Der Erfindung liegt die Aufgabe zugrunde, ein Verfahren, mit den ein zwischen den Kontakten eines Hochspannungs-Leistungsschalters für Wechselstrom brennender Schaltlichtbogen gelöscht werden kann, der in einer Löschkammer auftritt, die mit einem Gas unter einem so hohen Druck gefüllt ist, daß es nicht mehr den idealen Gasgesetzen folgt, sowie hieren geeignete Hochspannungsschalter anzugeben :
Diese Aufgabe wird erfindungsgemäß durch die Ansprüche 1 und 10 gelöst. Vorteilhafte Weiterbildungen sind Gegenstand der abhängigen Ansprüche.
Das betrachtete Instabilitätsgebiet gemäß dem Kennzeichen des Anspruchs 1 ist durch folgende Bedingung gekennzeichnet: darin bedeuten :
   a, b = Elektronen, Ionen und Atome im Plasma
   F = freie Energie des Plasmas
   N = Teilchenzah!
   a = partielle Ableitung
   8 = kleine Änderung von N₃ oder N_{b}

   (vgl. H. Dienemann, G. Clemens, W.-D. Kraeft in Annalen des Physik, 37, Heft 6, 1980, S. 444-456, insbesondere S. 447, Gleichung 24).

Nach der erfolgten Druckerhöhung im Sinne des erfindungsgemäßen Verfahrens muß die Temperatur des Plasmas immer kleiner als die kritische Temperatur des nichtidealen Plasmas sein. Bei der kritischen Temperatur besitzt die zugehörige Isobare einen Wendepunkt. Die zulässige Größe der Temperaturerhöhung ist im wesentlichen abhängig von der Größe der Schaltleistung, dem verwendeten Gas und dessen Ausgangsdruck in der Löschkammer, denn diese bestimmen das erforderliche Maß der Reduzierung der elektrischen Leitfähigkeit des sich zwischen den Kontakten befindenden Gases. Als Gas kommt z. B. Xenon in Betracht. Bei diesem Gas ist eine Druckerhöhung auf mindestens 1 800 MPa bei einer Temperaturerhöhung bis auf maximal 12 000 K vorzunehmen, und der während des Schaltvorganges aufzubringende negative Druckimpuls muß zu einer Absenkung des Druckes auf -- 1 500 MPa führen.

Im Rahmen der Erfindung kann z. B. auch Cäsium als Gas verwendet werden. Bei diesem Gas ist eine Druckerhöhung auf mindestens 20 MPa bei einer Temperaturerhöhung bis auf maximal 9500 K erforderlich, und der aufzubringende negative Druckimpuls muß den Druck in der Löschkammer auf ss 10 MPa während des Schaltvorganges absenken.

Nach einem weiteren Merkmal der Erfindung kann in Durchführung des erfindungsgemäßen Verfahrens in der Löschkammer zum Zeitpunkt der Einleitung eines Ausschaltvorganges, nachdem die Löschkammer zuvor unter einem statischen Druck von einigen 0,1 MPa gehalten wird, ein definierter Druckanstieg herbeigeführt werden, indem entweder gespeichertes, hochgespanntes Gas über ein steuerbares Schnellventil durch einen vorzugsweise im feststehenden Kontakt befindlichen Kanal in die Löschkammer eingebracht oder ein durch den feststehenden Kontakt eingebrachtes Sprengstoffelement gezündet wird. Dabei wird eine wezitere Erhöhung des Druckes in der Löschkammer durch den nach der Kontakttrennung entstehenden Schaltlichtbogen verursacht.

Wird ein definierter Druckanstieg durch Zündung eines Sprengstoffelementes herbeigeführt, so wird kurz vor Beendigung des Schaltvorganges über ein schnelles, steuerbares Ausströmventil das Gemisch aus Sprengstoffgasen und ursprünglichem Gas aus der Löschkammer herausgelassen und über ein Rückschlagventil durch ein neues Gas ersetzt.

Da die Löschkammer nach jedem Ausschaltvorgang und während des Einschaltvorganges nur unter einem vergleichsweise kleinen statischen Druck von einigen 0,1 MPa gehalten wird, ist im eigentlichen Hochdruckvorratstank kein sehr hoher statischer Druck mehr notwendig, so daß an die Auslegung des Hochdruckvorratstankes keine besonders hohen Bedingungen mehr gestellt zu werden brauchen. Daraus ergibt sich aber auch, daß für den Einschaltvorgang nur noch verhältnismäßig wenig Kraft benötigt wird, so daß der Einschaltvorgang über einen Federkraftspeicher vorgenommen werden Kann, indem der bewegliche Kontakt durch vorzugsweise einen mit den Federkraftspeicher indirekt in Verbindung stehenden beweglichen Prall- und Schubkörper in die Einschaltstellung bewegt wird.

Obwohl die Löschkammer nach jedem Ausschalstvorgang und während des Einschaltvorganges unter einem vergleichweise kleine statischen Druck gehalten wird, ist eine ausreichende Spannungsfestigkeit der Schaltstrecke gesichert, da sich beim Einschaltvorgang das Volumen der Löschkammer verkleinert, was eine Erhöhung des Druckes zur Folge hat.

In weiterer Ausgestaltung des Erfindungsgemäßen Verfahrens, durch das eine Reduzierung der elektrischen Leitfähigkeit des Schaltlichtbogenplasmas bewirkt wird, kann der auf das nichtideale Plasma aufgebrachte negative Druckimpuls durch eine Volumenvergrößerung der Löschkammer und/oder durch eine definierte Druckabsenkung in der Löschkammer herbeigeführt werden, indem die Volumenvergrößerung durch Herausbewegung eines oder beider Kontakte aus der Löschkammer bzw. durch Expansion des Gases über ein schnelles, steuerbares Ausströmventil vorgenommen wird. Wird der auf das nichtideale Plasma aufgebrachte negative Druckimpuls durch eine definierte Druckabsenkung in der Löschkammer herbeigeführt, indem die Druckabsenkung in der Löschkammer durch Expansion des Gases über ein schnelles, steuerbares Ausströmventil erfolgt, so wird nach jedem Ausschaltvorgang über ein weiteres Ventil der ursprüngliche stationäre Druck in der Löschkammer wieder neu hergestellt.

Die definierte Druckabsenkung durch Expansion des Gases über das schenelle, steuerbare Ausströmventil dient im wesentlichen dazu, um unter Anwendungs des erfindungsgemäßen Verfahrens Hochspannungs-Leistungsschalter bereitzustellen, mit denen alle international festgelegten Schaltfälle beherrschbar sind. Denn um beispielsweise kleine (induktive) Ströme ohne Stromabriß schalten zu können, ist es notwendig, den Plasmadruck in der Löschkammer definiert zu senken. Daraus ergibt sich, daß die Öffnungsdauer des schnellen, steuerbaren Ausströmventils in Abhängigkeit vom stationären Druck in der Löschkammer bestimmt wird.

Selbstverständlich ist es erforderlich, daß bei der Verwirklichung des erfindungsgemäßen Verfahrens der bewegliche Kontakt - kommen zwei bewegliche Kontakte zur Anwendung, so trifft das für beide zu - in den beiden Endstellungen durch eine automatische mechanische Ver- und Entriegelung gesichert wird. Erst nach der Entriegelung ist der Bewegungsprozeß des Kontaktes einzuleiten.

Die Erfindung wird nachstehend an mehreren Ausführungsbeispielen näber erläutert. In den zugehörigen Zeichnungen zeigen :
Figur 1 ein Diagramm zur Abhängigkeit des Elektronendichte von der Temperatur bei Konstanten Drücken fur Xenon ;
Figur 2 einen Schnitt durch einen erfindungsgemäßen Hochspannungs-Leistungsschalter, bei dem der negative Druckimpuls durch eine Volumenvergrößerung der Löschkammer erfolgt ;
Figur 3 einen Schnitt durch einen erfindungsgemäßen Hochspannungs-Leistungsschalter, bei dem zur Herbeiführung des negativen Druckimpulses neben der Volumenvergrößerung eine definierte Druckabsenkung in der Löschkammer vorgenommen wird ;
Figur 4 einen Schnitt durch einen erfindungsgemäßen Hochspannungs-Leistungsschalter, bei dem ein definierter Druckanstieg in der Löschkammer durch üben den feststehenden Kontakt eingeleitetes hochgespanntes Gas erfolgt, und
Figur 5 einen Schnitt durch einen erfindungsgemäßen Hochspannungs-Leistungsschalter, bei dem ein definierter Druckanstieg in der Löschkammer durch Zündung eines Sprengstoffelements erfolgt.

Bei dem in Fig. 1 dargestellten Diagramm das Fig. 1 der obengenannten Veröffentlichung in Annalen der Physik auf S. 449 entspricht, wird zunächst davon ausgegangen, daß eine Löschkammer mit einem Gas unter einen definierten Druck gefüllt ist. Als Gas findet das einatomige Gas Xenon (Xe) Anwendung. Der in der Löschkammer vor einem Schaltvorgang herrschende Druck liegt bei Werten, bei denen das Xe-Gas sich noch wie ein ideales oder auch bereits wie ein nichtideales Gas verhält. Durch den im Augenblick des einsetzenden Schaltvorganges entstehenden Schaltlichtbogen erfolgt eine Abgabe von freier Energie aus dem Schaltlichtbogen an das Gas. Es erhöhen sich der Druck und die Temperatur des Gases bei geringfügig durch das Betätigen des ebenfalls nicht dargestellten beweglichen Kontaktes herbeigeführter Volumenvergrößerung der Löschkammer. Die Druckerhöhung muß auf einen solchen Wert führen, bei dem die an das Gas abgegebene Energie des Schaltlichtbogens einen Arbeitspunkt für den nachfolgenden Verfahrensschritt oberhalb des Instabilitätsbereickhes des Gas gewährleistet und bei nachfolgend eingeleiteter plötzlicher Druckabsenkung die erforderliche Größenordnung der Reduzierung der elektrischen Leitfähigkeit des Lichtbogenplasmas gesichert ist.

Die vorgesehene Druckerhöhung soll beim vorliegenden Beispiel zu einem Druck von 3 000 MPa bei einer Temperaturerhöhung bis auf 10⁴ K führen (siehe Fig. 1). Bei Erreichen dieses Arbeitspunktes wird zu einem definierten Zeitpunkt nach Entstehen des Schaltlichtbogens ein negativer Druckimpuls aufgegeben, der den Druck in der Löschkammer auf einen Wert von 2 000 MPa herabsetzt. Im Augenblick des wirkenden Druckimpulses sinkt spontan die elektrische Leitfähigkeit des Gases bis auf einen Wert unterhalb des Instabilitätsbereiches ab, wobei thermodynamischen Zustandsänderungen durch das Instabilitätsgebiet laufen. Beim Durchlaufen dieses Instabilitätsgebietes findet ein Phasenübergang, der Mott-Übergang, von einem Plasma mit hohem lonisationsgrad zu einem mit niedrigem lonisationsgrad statt. Der damit verbundene Leitfähigkeitssprung geht über mehrere Größenordnungen, auch unter Berücksichtigung einer Energiezuführung durch den Schaltlichtbogen selbst. Die eintretende Strombegrenzung als Folge der Reduzierung der Leitfähigkeit des Lichtbogenplasmas bewirkt, daß der Schaltlichtbogen im Stromnulldurchgang erlischt und danach nicht wieder zündet.

Zu Beginn des Löschvorganges werden bei dem Hochspannungs-Leistungsschalter nach Fig. 2 die Kontakte 12 getrennt, ohne das Volumen der Löschkammer 3 merklich zu vergrößern. Durch den entstehenden Schaltlichtbogen werden der Druck und die Temperatur bis zu den notwendigen Ausgangswerten erhoht. Danach wird eine gesteuerte Volumenvergrößerung eingeleitet, die durch Hinausbewegen des beweglichen Kontaktes 2 aus der Löschkammer 3 erreicht wird. In der hochdruckbelastbaren Löschkammer 3 befindet sich ein ausgewähltes Gas unter einem Anfangsdruck P₁ und einer Temperatur T₁. Das Löschkammervolumen V₁ (x) ist abhängig von der Stellung des beweglichen Kontakes 2. Der Antrieb des beweglichen Kontaktes 2 erfolgt durch ein Volumen V₂, indem der Druck P₂ mit einem Steuerventil 4 einstellbar ist. Dieses steuerbare Volumen V₂ befindet sich in einen Hochdruckantriebsteil 5. Für den Schließvorgang der Schaltstrecke wird bei geschlossenen Steuerventil ₄ über ein weiteres Ventil 6 aus einem Hochdruckvorratstank 7 Gas entnommen, so daß P₂ > P₁ wird.

Damit beim Abschaltvorgang kein Gas in Richtung des Hochdruckvorratstankes 7 strömen kann, befindet sich hinter dem Prallkörper 8 ein Rückschlagventil 9. Soll zu einem definierten Zeitpunkt der Abschaltvorgang beginnen, so muß die Spule 10 des Steuerventils 4 angesteuert werden, da sonst durch die Andrückfeder 11 das Volumen V₂ geschlossen bleibt. Erst bei Stromfluß durch die Spule 10 öffnet das Steuerventil 4, so daß P₂ < P₁ wird, wodurch der bewegliche Kontakt 2 sich aus der Löschkammer 3 bewegt. Kurz nach dem Trennen der Kontakte 12 entsteht ein Schaltlchtbogen in der Löschkammer 3, wodurch der Anfangsdruck P₁ um einen Faktor erhöht wird, der aber im wesentlichen abhängig ist vom Abschaltstrom und dem Gas in der Löschkammer 3. Bei Stromnulldurchgang tritt eine merkliche Abkühlung des Plasmas in der Löschkammer 3 auf und bei gleichzeitiger Vergrößerung des Löschkammervolumens V₁. durch das Herausbewegen des beweglichen Kontaktes 2 tritt der beabsichtigte Plasmaphasenübergang auf. Es kommt somit zu einer sehr schnellen Verringerung der Ladungsträ- gₑrdichte, so daß ein Wiederzünden des Schaltlichtbogens verhindert wird. Somit ist es möglich, einen Schaltlichtbogen beim Stromnulldurchgang erfolgreich zu löschen, ohne daß eine Beblasung der Schaltstrecke notwendig wird.

Bei dem Hochspannungs-Leistungsschalter nach Fig. 3 erfolgt zur Herbeiführung des negativen Druckimpulses auch wieder eine Volumenvergrößerung der Löschkammer 3, indem der bewegliche Kontakt 2 aus der Löschkammer 3 hinausbewegt wird. Zusätzlich ist jedoch eine definierte Druckabsenkung in der Löschkammer 3 durch Expansion des Gases über das schnelle, steuerbare Ausströmventil 12 vorgesehen, dessen Öffnungsdauer in Abhängigkeit vom stationären Druck in der Löschkammer 3 bestimmt wird. Ist der Ausschaltvorgang beendet, so wird über ein weiteres Ventil 13 der ursprüngliche stationäre Druck in der Löschkammer 3 wieder neu hergestellt. Das Gas kann dazu entweder aus dem Hochdruckvorratstank 7 oder aus einem weiteren, nicht dargestellten Hochdruckbehälter entnommen werden. Dieser wiederum kann nachgefüllt werden durch erneute Kompression des Gases mit einem Kompressor, der das aufgefangene Gas aus einem ebenfalls nicht weiter dargestellten Behälter nach Ausströmung über das schnelle, steuerbare Ausströmventil 12 wiederverwendet.

Bei dem in Fig. 4 dargestellten Hochspannungs-Leistungsschalter wird zum Zeitpunkt der Einleitung des Ausschaitvorganges in der Löschkammer 3 ein definierter Druckanstieg herbeigeführt, indem in einem Hochdruckgefäß 14 gespeichertes, hochgespanntes Gas über ein steuerbares Schnellventil 15 durch den in dem feststehenden Kontakt 1 befindlichen Kanal 16 in die Löschkammer 3 eingebracht wird, so daß es mit Hilfe des steuerbaren Schnellventils 15 möglich ist, die Schaltstrecke kurzzeitig in Abhängigkeit vom zu schaltenden Strom zu beaufschlagen. Das einströmende Gas innerhalb der Löschkammer 3 prallt auf den beweglichen Kontakt 2 und verursacht eine Hinausbeschleunigung des beweglichen Kontaktes 2 aus der Löschkammer 3, wenn sich das Steuerventil 4 im geöffneten Zustand befindet. Der nach der Kontakttrennung entstehende Schaltlichtbogen verursacht dann eine weitere Erhöhung des Druckes in der Löschkammer 3. Eine schnelle Druckabsenkung in der Löschkammer 3 wird nicht nur durch Vergrößerung des Volumens in der Löschkammer 3 erreicht, indem der bewegliche Kontakt 2 aus der Löschkammer 3 herausbewegt wird, sondern auch durch gezieltes Herauslassen des Gases über das schnelle, steuerbare Ausströmventil 12. Obwohl die Fig. 4 einen Hochspannungs-Leitstungsschalter zeigt, der auch für den Einschaltvorgang einen Druckgasantrieb vorsieht, kann dieser Einschaltvorgang auch durch eine Federkraftspeicherantrieb erfolgen, da die Löschkammer 3 nur noch unter einem Druck von einigen 0,1 MPa steht.

Gemäß dem Hochspannongs-Leistungsschalter nach Fig. 5 wird zur Herbeiführung des definierten Druckanstiegs innerhalb der Löschkammer 3 durch den feststehenden Kontakt 1 ein Sprengstoffelement 17 in Form einer Tablette durch ein Transportgefäß 18 eingebracht, die zu einem definierten Zeitpunkt gezündet wird. Nach ihrer Zündung entsteht in Abhängigkeit von der Sprengstoffmenge eine kurzzeitige Druckerhöhung, und der bewegliche Kontakt 2 wird aus der Löschkammer 3 herausbeschleunigt. Kurz vor Ende des Schaltvorganges ist über ein schnelles, steuerbares Ausströmventil 19 das Gemisch aus Sprengstoffgasen und ursprünglichem Gas in der Löschkammer 3 schnell herauszulassen und durch ein neues Gas zu ersetzen. Dieser Gasaustauschprozeß wird eingeleitet durch das Öffnen des schnellen, steuerbaren Ausströmventiles 19. Das Rückschlagventil 20 ist so eingestellt, daß sich bei Absenkung des Druckes in der Löschkammer 3 auf einen festgelegten Druck, beispielsweise einige 0,1 MPa, das Rückschlagventil 20 öffnet. Nach einer aus Experimenten bestimmten Zeitdauer für den Gesamtaustausch-und Spülprozeß wird das schnelle, steuerbare Ausströmventil 19 geschlossen, so daß sich wieder ein sehr hochspannungsfestes Gas in der Löschkammer 3 befindet.

Der Einschaltvorgang erfolgt über einen Federkraftspeicherantrieb 21, indem der bewegliche Kontakt 2 mit Hilfe des Kraftübertragungselementes 22 in die Einschaltstellung bewegt wird.

## Patentansprüche

1. Verfahren zum Löschen von Schaltlichtbögen in einer mit Gas gefüllten Löschkammer (3) von Hochspannungs-Leistungsschaltern für Wechselstrom, gekennzeichnet durch
Erzeugung eines Druckanstiegs in der Löschkammer (3) während eines Schaltvorgangs durch äußere Mittel und/oder durch die freie Energie des Schaltlichtbogens bis auf einen oberhalb des Instabilitätsbereichs des entsprechenden, nichtidealen Plasmas liegenden Druck, wobei die Temperatur des Plasmas stets unterhalb seiner kristischen Temperatur liegt, und
rasche Druckabsenkung während des Schaltvorgangs nach Erreichen der erforderlichen Druck- und Temperaturwerte derart, daß ein Phasenübergang von einem Plasma mit hoher Elektronendichte oberhalb des Instabilitätsbereichs zu einem Plasma mit niedriger Elektronendichte unterhalb des Instabilitätsbereichs herbeigeführt wird.

2. Verfahren nach Anspruch 1, gekennzeichnet durch Verwendung von Xenon als Gas, Druckerhöhung auf mindestens 1 800 MPa bei einer Temperaturerhöhung bis auf maximal 12000 K und
Druckabsenkung auf < 1 500 MPa.

3. Verfahren nach Anspruch 1, gekennzeichnet durch Verwendung von Cäsium als Gas, Druckerhöhung auf mindestens 20 MPa bei einer Temperaturerhöhung bis auf maximal 9500 K und
Druckabsenkung auf < 10 MPa.

4. Verfahren nach einem der Ansprüche 1 bis 3, gekennzeichnet durch Druckabsenkung in der Löschkammer durch Volumenvergrößerung der Löschkammer (3) und/oder definierte Druckabsenkung in der Löschkammer (3) durch Herausbewegen eines oder beider Kontakte (12) aus der Löschkammer (3) und Expandieren des Gases über ein schnelles, steuerbares Ausströmventil (12).

5. Verfahren nach Anspruch 4, dadurch gekennzeichnet, daß bei definierter Druckabsenkung in der Löschkammer (3) durch Expandieren des Gases über ein schnelles, steuerbares Ausströmventil (12) nach jedem Ausschaltvorgang über ein weiteres Ventil (13) der ursprüngliche stationäre Druck in der Löschkammer (3) neu hergestellt wird.

6. Verfahren nach Anspruch 4 oder 5, dadurch gekennzeichnet, daß die Öffnungsdauer des schnellen, steuerbaen Ausströmventils (12) in Abhängigkeit vom stationären Druck in der Löschkammer (3) bestimmt wird.

7. Verfahren nach Anspruch 1, dadurch gekennzeichnet, daß in der unter einem statischen Druck von einigen 0,1 MPa gehaltenen Löschkammer (3) zum Zeitpunkt der Einleitung eines Ausschaltvorganges ein definierter Druckanstieg herbeigeführt wird, indem entweder gespeichertes, hochgespanntes Gas über ein steuerbares Schnellventil (15) durch einen vorzugsweise im festehenden Kontakt (1) befindlichen Kanal (16) in die Löschkammer (3) eingebracht oder ein durch den feststehenden Kontakt (1) eingebrachtes Sprengstoffelement (17) gezündet wird.

8. Verfahren nach Anspruch 7, dadurch gekennzeichnet, daß bei Erzeugung eines definierten Druckanstiegs durch Zünden des Sprengstoffelements (17) das Gemisch aus Sprengstoffgasen und ursprünglichem Gas kurz vor Beendigung des Schaltvorgangs über ein schnelles, steuerbares Ausströmventil (19) aus der Löschkammer (3) herausgelassen und über ein Rückschlagventil (20) durch ein neues Gas ersetzt wird.

9. Verfahren nach Anspruch 7 oder 8, dadurch gekennzeichnet, daß durch den bei der Kontakktrennung entstehenden Schaltlichtbogen eine weitere Erhöhung des Drucks in der Löschkammer (3) hervorgerufen wird.

10. Hochspannungs-Leistungsschalter zur Durchführung des Verfahrens nach einem der Ansprüche 1 bis 9 mit einer mit Gas gefüllten Löschkammer (3) und darin angeordneten Kontakten (1, 2), von denen mindestens einer kolbenartig beweglich ist, gekennzeichnet durch
eine Druckerhöhungseinrichtung, mit welcher der Druck in der Löschkammer (3) bei der Einleitung eines Ausschaltvorgangs bis auf einen oberhalb des Instabilitätsbereichs des Entsprechenden, nichtidealen Plasmas liegenden Druck erhöhbar ist, und
eine Druckabsenkeinrichtung, mit welcher anschließen der Druck in der Löschkammer (3) während des Schaltvorgangs derart absenkbar ist, daß ein Phasenübergang von einem Plasma mit hoher Elektronendichte oberhalb des Instabilitätsbereichs zu einem Plasma mit niedriger Elektronendichte unterhalb des Instabilitätsbereichs auftritt.

11. Hochspannungs-Leistungsschalter nach Anspruch 10, gekennzeichnet durch
einen Hochdruckantriebsteil (5), in den hinein und aus dem heraus der bewegliche Kontakt (2) bewegbar ist, mit einem steuerbaren Volumen (V₂), das über ein Steuerventil (4) vergrößerbar ist, und in dem als Anschlag für den beweglichen Kontakt (2) ein Prallkörper (8) vorgesehen ist, und
einen mit Gas gefüllten Hochdruckvorratstank (7), der über ein Ventil (6) und ein Rückschlagventil (9) mit dem Volumen (V₂) des Hochdruckantriebsteils (5) verbindbar ist (Fig. 2).

12. Hochspannungs-Leistungsschalter nach Anspruch 10, gekennzeichnet durch
einen beweglichen Kontakt (2), der über einen Federkraftspeicherantrieb (21) und ein Kraftübertragungselement (22) in die Einschaltstellung bewegbar ist,
einen im feststehenden Kontakt (1) vorgesehenen Kanal mit einem Transportgefäß (18), über den ein tablettenförmiges Sprengstoffelement (17) in die Löschkammer eingebracht werden kann, das zu einem definierten Zeitpunkt zündbar ist,
ein schnelles steuerbares Ausströmventil (19) und
ein in der Löschkammer (3) vorgesehenes Rückschlagventil (20), das bei Unterschreitung eines festgelegten Drucks in der Löschkammer (3) öffnet (Fig. 5).

13. Hochspannungs-Leistungsschalter nach Anspruch 10 oder 11, gekennzeichnet durch
ein in der Löschkammer (3) vorgesehenes schnelles Ausströmventil (12), dessen Öffnungsdauer in Abhängigkeit vom stationären Druck (P₁) in der Löschkammer (3) bestimmt ist, und
ein in der Löschkammer (3) vorgesehenes Ventil (13), das mit einem Druckbehälter verbunden ist (Fig. 3).

14. Hochspannungs-Leistungsschalter nach Anspruch 10 oder 11, gekennzeichnet durch
einen im feststehenden Kontakt (1) vorgesehenen Kanal (16), der über ein steuerbares Schnellventil (15) mit einem Hochdruckgefäß (14) verbindbar ist, und
. ein in der Löschkammer (3) vorgesehenes schnelles Ausströmventil (12) (Fig. 4).

## Claims

1. A method of extinguishing switching arcs in a gasfilled explosion chamber (3) of high-tension circuit breakers for a.c. current, characterised by
producing a pressure increase in the explosion chamber (3) during a breaking operation by external means and/or by the free energy of the switching arc up to a level in excess of the instability range of the corresponding non-ideal plasma, wherein the temperature of the plasma is always below the critical temperature thereof, and
rapid pressure decrease during the breaking operation when the required pressure and temperature values have been reached such that a phase transition from a high electron density plasma above the instabiiity range to a low electron density plasma below the instability range is caused.

2. A method as claimed in claim 1, characterised by the use of xenon as the gas, an increase in pressure to at least 1 800 MPa at at temperature increase of up to a maximum of 12,000 K and pressure decrease to < 1 500 MPa.

3. A method as claimed in claim 1, characterised by the use of caesium as the gas, an increase in pressure to at least 20 MPa at a temperature increase of up to a maximum of 9,500 K and pressure decrease to _{<} 10 MPa.

4. A method as claimed in any of the claims 1 to 3, characterised by a pressure increase in the explosion chamber by increasing the volume of the explosion chamber and/or by defined pressure decrease in the explosion chamber (3) by removal of one or both contacts (1, 2) from the explosion chamber (3) and expansion of the gas by means of a quick-operating controllable discharge valve (12).

5. A method as claimed in claim 4, characterised in that in case of a defined pressure decrease in the explosion chamber (3) by expanding the gas through a quick-operating controllable discharge valve (12) the initial stationary pressure in the explosion chamber (3) is renewed after each breaking operation via a further valve (13).

6. A method as claimed in claim 4 or claim 5, characterised in that the open period of the quick-operating controllable discharge valve (12) is determined in response to the stationary pressure in the explosion chamber (3).

7. A method as claimed in claim 1, characterised in that at the time of initiation of a breaking operation a defined pressure increase is caused in the explosion chamber (3), which is kept at a static pressure of a few 0.1 MPa, either by introducing accumulated high-pressure gas into the explosion chamber (3) via a controllable quick-operating valve (15) through a duct (16) provided in the fixed contact

(1) or by igniting an explosive element (17) introduced through the fixed contact (1).

8. A method as claimed in claim 7, characterised in that in case of producing a defined pressure increase by ignition of the explosive element (17) the mixture of explosive fumes and original gas is discharged shortly before termination of the breaking operation through a quick-operating controllable discharge valve (19) and is replaced by a fresh gas via a back-pressure valve (20).

9. A method as claimed in claim 7 or claim 8, characterised in that the switching arc produced upon breaking of contacts causes a further increase of the pressure in the explosion chamber (3).

10. A high-tension circuit breaker for carrying out the method as claimed in any of the claims 1 to 9, comprising a gas-filled explosion chamber (3) and contacts (1, 2) disposed therein, at least one of said contacts being movable like a piston, characterised by
a pressure increasing means by which the pressure in the explosion chamber (3) upon initiation of a breaking operation may be increased up to a level in excess of the instability range of the corresponding non-ideal plasma, and
a pressure decreasing means by which subsequently the pressure in the explosion chamber (3) during the breaking operation may be decreased such that a phase transition from a high electron density plasma above the instability range to a low electron density plasma below the instability range will occur.

11. A-high-tension circuit breaker as claimed in claim 10, characterised by
a high-pressure drive member (5) into and out of which the movable contact (2) may be moved, including a controlled volume (V₂) which is capable of being increased through a control valve (4) and in which an impact element (8) is provided as abutment for the movable contact (2), and
a gas-filled high-pressure reservoir (7) adapted to be communicated via a valve (6) and a back-pressure valve (9) to the volume (V₂) of the high-pressure drive member (5) (Fig. 2).

12. A high-tension circuit breaker as claimed in claim 10, characterised by
a movable contact (2) adapted to be movable into the on-position via a spring-force storing means (21) and a force transmitting member (22),
a duct provided in the fixed contact (1) including a transport container (18) by means of which a pellet-like explosive element (17) may be introduced into the explosion chamber for ignition at a defined time,
a quick-operating controllable discharge valve (19) and
a back-pressure valve (20) provided in the explosion chamber (3), which will open when the pressure in the explosion chamber (3) drops below a predetermined pressure (Fig. 5).

13. A high-tension circuit breaker as claimed in claim 10 or claim 11, characterised by
a quick-operating discharge valve (12), which is provided in the explosion chamber (3) and the open period of which is determined in response to the stationary pressure (Pᵢ) in the explosion chamber (3), and
a valve (13) provided in the explosion chamber (3) and communicated to a pressurized container (Fig. 3).

14. A high-tension circuit breaker as claimed in claim 10 or claim 11, characterised by
a duct (16) formed in the fixed contact (1) and adapted to be communicated to a high-pressure tank (14) via a controllable quick-operating valve (15), and
a quick-operating discharge valve (12) provided in the explosion chamber (3) (Fig. 4).

## Revendications

1. Procédé pour l'extinction des arcs de coupure dans une chambre d'extinction (3) remplie de gaz de disjoncteur de puissance haute tension pour courant alternatif, procédé caractérisé en ce que :
on provoque un accroissement de pression dans la chambre d'extinction (3) pendant un processus de coupure, grâce à des moyens extérieurs et/ou grâce à l'énergie libre de l'arc de coupure, jusqu'à une pression se situant au-dessus de la zone d'instabilité du plasma non idéal correspondant, la température de ce plasma étant constamment inférieure à sa température critique,
puis on provoque un rapide abaissement de la pression pendant le processus de coupure, après avoir atteint les valeurs de pression et de température nécessaires, de façon à provoquer une transition de phases à partir d'un plasma comportant une densité élevée d'électrons au-dessus de la zone d'instabilité, vers un plasma comportant une densité d'électrons plus faible au-dessous de la zone d'instabilité.

2. Procédé selon la revendication 1, caractérisé en ce qu'on utilise comme gaz du xénon, une élévation de pression à au moins 1 800 MPa pour une élévation de température jusqu'à une valeur maximale de 12000 K, et un abaissement de pression à une valeur inférieure ou égale à 1 500 MPa.

3. Procédé selon la revendication 1, caractérisé en ce qu'on utilise comme gaz du césium, une élevation de pression à au moins 20 MPa pour une élévation de température jusqu'à un maximum de 9500 K et un abaissement de pression à une valeur inférieure ou égale à 10 Mpa.

4. Procédé selon une des revendications 1 à 3, caractérisé en ce qu'on abaisse la pression dans la chambre d'extinction en augmentant le volume de la chambre d'extinction (3) et/ou on abaisse la pression de façon définie dans la chambre d'extinction (3) en déplaçant un ou deux contacts (1, 2) vers l'extérieur de la chambre d'extinction (3) et en détendant le gaz par l'intermédiaire d'une soupape d'évacuation rapide (12) susceptible d'être commandée.

5. Procédé selon la revendication 4, caractérisé en ce que, pour un abaissement de pression défini dans la chambre d'extinction (3), en détendant le gaz par l'intermédiaire d'une soupape d'évacuation rapide (12) susceptible d'être commandée, la pression stationnaire initiale dans la chambre d'extinction (3) est rétablie après chaque processus de coupure par l'intermédiaire d'une autre soupape (13).

6. Procédé selon la revendication 4 ou 5, caractérisé en ce que la durée d'ouverture de la soupape d'évacuation rapide (12) susceptible d'être commandée, est déterminée en fonction de la pression stationnaire dans la chambre d'extinction (3).

7. Procédé selon la revendication 1, caractérisé en ce que, dans la chambre d'extinction (3) maintenue sous une pression statique de quelques 0,1 MPa, on provoque à l'instant de la mise en route d'un processus de coupure une augmentation définie de la pression, soit en introduisant dans la chambre d'extinction (3) par un canal (16) se trouvant de préférence dans le contact fixe (1) et par l'intermédiaire d'une soupape rapide (15) susceptible d'être commandée, un gaz stocké à haute pression, soit en allumant un élément de substance explosive (17) introduit par le contact fixe (1).

8. Procédé selon la revendication 7, caractérisé en ce que, lorsqu'on provoque un accroissement défini de pression par allumage de l'élément de substance explosive (17), on laisse sortir de la chambre d'extinction (3), peu avant la fin du processus de coupure et par l'intermédiaire d'une soupape d'évacuation rapide (19) susceptible d'être commandée, le mélange constitué des gaz dégagés par la substance explosive et du gaz initial, et on le remplace par un nouveau gaz par l'intermédiaire d'une soupape de retenue (20).

9. Procédé selon la revendication 7 ou 8, caractérisé en ce qu'une élévation supplémentaire de la pression dans la chambre d'extinction (3) est provoquée par l'arc de coupure prenant naissance lors de la séparation des contacts.

10. Disjoncteur de puissance haute tension pour la mise en oeuvre du procédé selon une des revendications 1 à 9, avec une chambre d'extinction (3) remplie de gaz et avec des contacts (1, 2) disposés dans cette chambre d'extinction et dont l'un au moins peut se déplacer à la façon d'un piston, disjoncteur caractérisé en ce qu'il comporte :
un dispositif d'augmentation de la pression grâce auquel, lors de la mise en route d'un processus de coupure, la pression dans la chambre d'extinction (3) est susceptible d'être augmentée jusqu'à une valeur se situant au-dessus de la zone d'instabilité du plasma non idéal correspondant,
un dispositif d'abaissement de la pression grâce auquel la pression dans la chambre d'extinction (3) est ensuite susceptible d'être abaissée pendant le processus de coupure, de façon qu'il se produise une transition de phases à partir d'un plasma comportant une densité d'électrons élevée au-dessus de la zone d'instabilité, vers un plasma comportant une basse densité d'électrons au-dessous de la zone d'instabilité.

11. Disjoncteur de puissance à haute tension selon la revendication 10, caractérisé en ce qu'il comporte :
une partie (5) d'entraînement à haute pression, vers l'intérieur de laquelle, ou vers l'extérieur de laquelle, le contact mobile (2) est susceptible d'être déplacé, avec un volume contrôlable (V₂) qui peut être augmenté par l'intermédiaire d'une soupape de commande (4), et dans lequel il est prévu, à titre de butée pour le contact mobile (2) une structure d'impact (8).
un réservoir (7) rempli de gaz à haute pression, qui est susceptible d'être mis en communication par l'intermédiaire d'une soupape (6) et d'une soupape de retenue (9) avec le volume (V₂) de la partie d'entraînement (5) à haute pression (figure 2).

12. Disjoncteur de puissance haute tension selon la revendication 10, caractérisé en ce qu'il comporte :
un contact mobile (2) qui est susceptible d'être déplacé dans la position d'enclenchement par l'intermédiaire d'un entraînement (21) par accumulation de l'énergie d'un ressort, et d'un élément de transmission d'effort (22),
un canal prévu dans le contact fixe (1) avec un récipient de transport (18) par l'intermédiaire duquel un élément de substance explosive (17) en forme de tablette peut être introduit dans la chambre d'extinction, cet élément étant susceptible d'être allumé à un moment défini,
une soupape d'évacuation rapide (19) susceptible d'être commandée,
une soupape de retenue (20) prévue dans la chambre d'extinction (3) et qui s'ouvre lorsqu'une pression déterminée dans la chambre d'extinction (3) est franchie vers le bas (figure 5).

13. Disjoncteur de puissance haute tension selon la revendication 10 ou 11, caractérisé en ce qu'il comporte :
une soupape d'évacuation rapide (12) prévue dans la chambre d'extinction (3) et dont la durée d'ouverture est déterminée en fonction de la pression stationnaire (Pᵢ) dans la chambre d'extinction (3).
une soupape (13) prévue dans la chambre d'extinction (3) et qui est reliée à un réservoir sous pression (figure 3).

14. Disjoncteur de puissance haute tension selon la revendication 10 ou 11, caractérisé en ce qu'il comporte :
un canal (16) prévu dans le contact fixe (1) et qui est susceptible d'être relié par l'intermédiaire d'une soupape rapide (15) susceptible d'être commandée avec un récipient à haute pression (14).
une soupape d'évacuation rapide (12) prévue dans la chambre d'extinction (3) (figure 4).
